# EUROPÄISCHE PATENTSCHRIFT

(11) **EP 0 864 681 B1**
(45) Veröffentlichungstag und Bekanntmachung des Hinweises auf die Patenterteilung: **22.10.2003**
(21) Anmeldenummer: 98100931.9
(22) Anmeldetag: 21.01.1998
(51) Int. Cl.: D04B 1/24

(54) **Verfahren zur Herstellung eines Gestrickes auf einer Flachstrickmaschine**
Method for making knitwear on a flat bed knitting machine
Procédé pour la fabrication d'un tricot dans un métier à tricoter rectiligne

(30) Priorität: 10.03.1997 DE 19709695
(43) Veröffentlichungstag der Anmeldung: 16.09.1998
(73) Patentinhaber: H. Stoll GmbH & Co., 72760 Reutlingen (DE)
(72) Erfinder: Schmidt, Henning, 72770 Reutlingen (DE); Schwarz, Wolfgang, 72770 Reutlingen (DE); Schwenk, Jürgen, 72379 Hechingen (DE); Vogt, Oliver, 72760 Reutlingen (DE)
(74) Vertreter: Möbus, Daniela, Dr.-Ing.

(56) Entgegenhaltungen:
- EP-A- 0 508 712
- EP-A- 0 534 689
- WO-A-96/25541
- DE-A- 2 502 574
- US-A- 5 127 242

## Beschreibung

Insbesondere bei Kleidungsstücken mit Taschen oder Krägen oder mit besonderen Mustereffekten ist die parallele Erzeugung eines Grundgestrickes und eines Teilgestrickes wünschenswert, wobei für die verwendbaren Bindungstechniken für das Grundund das Teilgestrick möglichst keine Einschränkungen bestehen sollten. Bisher bekannte Strickverfahren (siehe z.B. EP 0 534 689 A oder DE 25 02 574 A) können dies nicht leisten. So ist es zwar beispielsweise bekannt, Taschen durch eine Schlauchrundstricktechnik zu erzeugen, doch weist das Grundgestrick bei dieser Technik im Bereich des Taschenhintergrundes linke Maschen auf, was den optischen Eindruck des Gestrickes stört, da die Taschen meist leicht aufstehen, so daß auch der Taschenhintergrund zu sehen ist. Nach einem anderen Verfahren werden die Taschen als schlaufenförmige Ausbuchtungen des Grundgestrickes erzeugt, deren Seitenränder später zusammengenäht werden, was einen hohen Fertigungsaufwand bedeutet.

Zur Vermeidung solcher Einschränkungen schlägt die vorliegende Erfindung ein Verfahren zur Herstellung eines Gestrickes auf einer Flachstrickmaschine mit zwei gegenüberliegenden Nadelbetten und einer Maschenumhängeeinrichtung vor, wobei das Gestrick ein Grundgestrick und mindestens ein das Grundgestrick teilweise überdeckendes Parallelteilgestrick aufweist und mindestens im Bereich des oder der Parallelteilgestricke höchstens jede zweite Nadel eines Nadelbettes mit einer Masche des Grundgestrickes besetzt ist und die einer maschenbesetzten Nadel des einen Nadelbettes gegenüberliegende Nadel des anderen Nadelbettes leer ist und wobei die Maschen des mindestens einen Parallelteilgestrickes in den nicht mit Grundgestrickmaschen besetzten Nadeln erzeugt werden und die Maschen des Grundgestrickes im Bereich des mindestens einen Parallelteilgestrickes vor der Erzeugung von Maschen für das Parallelteilgestrick auf das andere Nadelbett umgehängt werden. Mit diesem Verfahren können auf Grundgestricken an beliebigen Stellen parallele Teilgestricke gebildet werden. Das Grundgestrick kann jedes bekannte Struktur- und Farbmuster aufweisen, welches mit der Nadeleinteilung des erfindungsgemäßen Verfahrens gestrickt werden kann. Dabei können die Bindungstechniken über die Fläche des Grundgestrickes variieren. Das gleiche gilt für die mit dem Verfahren herstellbaren Parallelteilgestricke. Auch die geometrische Form des Grundgestrickes und des Parallelteilgestrickes ist vollkommen beliebig. Die Parallelteilgestricke können sowohl auf der Vorderseite als auch auf der Rückseite des Grundgestrickes erzeugt werden und mindestens an einer Stelle mit dem Grundgestrick verbunden sein. Die Verbindung mit dem Grundgestrick kann vorteilhafterweise mittels Fanghenkeln erfolgen. Dabei sind Verbindungen sowohl entlang von Kanten des Parallelteilgestrickes als auch punktuelle Verbindungen herstellbar.

Das erfindungsgemäße Verfahren kann gemäß den Unteransprüchen so variiert werden, daß mit ihm Parallelteilgestricke erzeugt werden können, die einen Rippgestrickbereich aufweisen sowie Parallelteilgestricke, die ein streifenförmiges, abwechselnd auf der Vorder- und der Rückseite eines Grundgestrickes erscheinendes Glattrechtsgestrick sind. Ein weiterer Unteranspruch betrifft die Erzeugung eines Grundgestrickes mit einem Parallelteilgestrick, das ein Rechts-Rechts-Gestrick mit Bereichen konstanter Gestrickbreite, Bereichen einer Gestrickverbreiterung und Bereichen einer Gestrickbreitenminderung ist.

Zur Illustration dieser drei Ausgestaltungen des erfindungsgemäßen Verfahrens wird nachfolgend die Herstellung dreier Gestrickbeispiele anhand der Zeichnung erläutert.

Es zeigen:
- Fig. 1: eine schematische Ansicht eines Gestrickes mit einer als Parallelteilgestrick gebildeten Tasche;
- Fig. 2: eine Darstellung des Maschenverlaufes zur Herstellung eines Gestrickes gemäß Fig. 1;
- Fig. 3: eine schematische Ansicht eines Gestrickes mit einem bandförmigen Parallelteilgestrick, das abwechselnd auf der Vorderund Rückseite des Grundgestrickes verläuft;
- Fig. 4: einen Maschenverlauf zur Herstellung eines Gestrickes gemäß Fig. 3;
- Fig. 5: eine schematische Ansicht eines Gestrickstückes mit einem Reverskragen, der als Parallelteilgestrick gebildet ist;
- Fig. 6: einen Maschenverlauf zur Herstellung einzelner Bereiche des Gestrickes nach Fig. 5.

Fig. 1 zeigt ein Grundgestrick 10, beispielsweise ein Glattrechtsgestrick, auf dessen Vorderseite eine Tasche 11, ebenfalls als Glattrechtsgestrick, angeordnet ist. Der obere Rand 11.1 der Tasche 11 ist dabei als Rippgestrick gefertigt. Die gesamte Tasche 11 wird als Parallelteilgestrick zum Grundgestrick 10 erzeugt, wobei das anzuwendende Verfahren in Fig. 2 anhand von Maschenverläufen erläutert ist. In Reihe 1 werden in Strickrichtung von rechts nach links mit einem ersten Stricksystem S1 die rechten Maschen des Grundgestrickes mit den Nadeln B, D, F, H, J, L, N, P, R, T gebildet. Anschließend werden in Reihe 2 in gleicher Strickrichtung mit dem zweiten Stricksystem S2 die Maschen des Grundgestrickes H, J, L, N im Bereich des Parallelteilgestrickes auf das hintere Nadelbett umgehängt. In Reihe 3 werden dann mit einem dritten Stricksystem S3 in Schlittenrichtung von rechts nach links Rechtsmaschen mit den Nadeln G, I, K, M, O für das Parallelteilgestrick gebildet. Die Nadel P erzeugt einen Fanghenkel, wodurch das Parallelteilgestrick an das Grundgestrick angebunden wird. In Reihe 4 erfolgt ein Zurückhängen der Maschen des Grundgestrickes auf die Nadeln des vorderen Nadelbettes. In den Reihen 5 bis 8 wird der gleiche Strickablauf wie in den Reihen 1 bis 4 in Strickrichtung von links nach rechts durchgeführt. Das Verfahren kann solange wiederholt werden, bis die gewünschte Höhe des Parallelteilgestrickes, hier der Tasche 11, als Glattrechtsgestrick erreicht ist. In den Reihen 9 bis 16 ist dann die Herstellung des Rippgestrickrandes 11.1 der Tasche 11 dargestellt. In Reihe 9 wird zunächst wieder in Strickrichtung von rechts nach links mit dem ersten Stricksystem S1 eine Maschenreihe für das Grundgestrick erzeugt. Anschließend werden die Maschen H, J, L, N des Grundgestrickes im Bereich des Parallelteilgestrickes sowie die linken Maschen I, M des Parallelteilgestrickes vom vorderen Nadelbett V auf das hintere Nadelbett H umgehängt. In Reihe 11 werden dann rechte und linke Maschen für das Parallelteilgestrick erzeugt, wodurch sich die Rippstruktur des Randes 11.1 der Tasche 11 ergibt. Die Nadel P bildet wieder einen Fanghenkel zur Anbindung der Tasche 11 an das Grundgestrick 10. In Reihe 12 werden die Maschen des Grundgestrickes h, j, l, n sowie die linken Maschen des Parallelteilgestrickes i, m vom hinteren Nadelbett H auf das vordere Nadelbett V zurückgehängt. Anschließend erfolgt in den Reihen 13 bis 16 der gleiche Strickvorgang wie in den Reihen 9 bis 12 in umgekehrter Schlittenrichtung von links nach rechts. Die Schritte der Reihen 9 bis 16 werden solange wiederholt, bis der Ripprand 11.1 der Tasche 11 die gewünschte Höhe erreicht hat.

Fig. 3 zeigt ein Gestrick 20 mit einem besonderen Effektmuster, das durch eine glatt links gestrickte Grundfläche 21, an der ein bandförmiges Parallelteilgestrick 22 angeordnet ist, gebildet wird, wobei das Parallelteilgestrick jeweils auf der Sichtseite ein Glattrechtsgestrick ist und abwechselnd in Bereichen 22.1 auf der Vorderseite des Grundgestrickes 21 und in Bereichen 22.2 auf der Rückseite des Grundgestrickes 21 verläuft. Der in Fig. 4 dargestellte Maschenverlauf betrifft einen Höhenrapport des Grundgestrickes 21 mit einem Bereich 22.1 und einem Bereich 22.2 des bandförmigen Parallelteilgestrickes 22. Zunächst wird in Reihe 1 mit einem ersten Stricksystem S1 in Schlittenrichtung von rechts nach links eine Maschenreihe für das Grundgestrick 21 auf dem hinteren Nadelbett H erzeugt. Anschließend wird in Reihe 2 in gleicher Schlittenrichtung mit einem zweiten Stricksystem S2 eine Rechtsmaschenreihe für das Parallelteilgestrick 22 erzeugt. In Reihe 3 erfolgt dann eine Maschenreihenbildung für das Grundgestrick in Schlittenrichtung von links nach rechts, bevor in Reihe 4 erneut eine Maschenreihe für das Parallelteilgestrick auf dem vorderen Nadelbett V erzeugt wird. Die Schritte der Reihen 1 bis 4 werden anschließend solange wiederholt, bis die gewünschte Höhe des Bereiches 22.1 des Parallelteilgestrikkes 22 auf der Vorderseite des Grundgestrickes 21 erreicht ist. Dann werden in Reihe 5 alle Maschen F, H, J, L, N des Parallelteilgestrickes 22 vom vorderen Nadelbett V auf das hintere Nadelbett H umgehängt, wodurch das Parallelteilgestrick 22 auf die Rückseite des Grundgestrickes 21 wechselt. Anschließend wird in Reihe 6 auf dem hinteren Nadelbett eine Maschenreihe für das Grundgestrick 21 erzeugt. Dann werden in Reihe 7 die Maschen g, i, k, m des Grundgestrickes 21 im Bereich des Parallelteilgestrickes 22 vom hinteren Nadelbett H auf das vordere Nadelbett V umgehängt und in Reihe 8 mit einem dritten Stricksystem S3 in Schlittenrichtung von links nach rechts eine Maschenreihe für den Bereich 22.2 des Parallelteilgestrickes 22 erzeugt. In Reihe 9 werden dann die Maschen des Grundgestrickes 21 wieder auf das hintere Nadelbett H umgehängt, damit in Reihe 10 in Schlittenrichtung von rechts nach links eine Maschenreihe für das Grundgestrick 21 auf dem hinteren Nadelbett H erzeugt werden kann. Anschließend werden die Maschen g, i, k, m des Grundgestrickes 21 vom hinteren Nadelbett H auf das vordere Nadelbett V umgehängt, und dann wird auf dem hinteren Nadelbett H eine Maschenreihe für das Parallelteilgestrick 22 erzeugt (Reihe 12). In Reihe 13 erfolgt wieder ein Zurückhängen der Maschen des Grundgestrikkes 21 auf das hintere Nadelbett H. Die in den Reihen 6 bis 13 dargestellten Schritte können dann solange wiederholt werden, bis der Bereich 22.2 des Parallelteilgestrickes 22 auf der Rückseite des Grundgestrickes 21 die gewünschte Höhe erreicht hat. Anschließend werden die Maschen des Parallelteilgestrikkes f, h, j, l, n, wie in Reihe 14 gezeigt, vom hinteren Nadelbett H auf das vordere Nadelbett V umgehängt, wodurch das Parallelteilgestrick 22 wieder auf die Vorderseite des Grundgestrickes 21 wechselt. Durch wiederholtes Durchführen der Schritte gemäß Fig. 4 kann der Musterrapport des Parallelteilgestrickes so oft wie gewünscht wiederholt werden.

Fig. 5 zeigt ein Gestrick 30, bestehend aus einem glatt gestrickten Grundgestrick 31 und einem Reverskragen 32, der als Rechts-Rechts-Parallelteilgestrick zum Grundgestrick 21 erzeugt ist. Der Reverskragen 32 ist dabei aus Bereichen mit einer Gestrickverbreiterung V, Bereichen mit einer Gestrickbreitenminderung M und Bereichen konstanter Gestrickbreite N zusammengesetzt. In den Bereichen V und M erfolgt dabei die Verbreiterung bzw. Breitenminderung nicht direkt am linken Rand sondern etwas abgesetzt davon, was durch die gestrichelte Linie 33 angedeutet ist. Fig. 6 beschreibt nun die Herstellung der einzelnen Bereiche N, V und M des Reverskragens 32. In den Reihen 1 bis 4 ist dabei zunächst die Herstellung eines Bereiches N mit konstanter Gestrickbreite anhand des Maschenverlaufes erläutert. In Reihe 1 wird in Strickrichtung von links nach rechts mit dem ersten Stricksystem S1 eine Maschenreihe des Grundgestrickes auf dem vorderen Nadelbett V gebildet. Anschließend werden in Reihe 2 mit dem zweiten Stricksystem S2 die Maschen L, N, P, R, T, V, X, Z des Grundgestrickes 31 im Bereich des parallel gestrickten Reverskragens 32 sowie die linken Maschen M, Q, U des Parallelteilgestrickes 32 vom vorderen Nadelbett V auf das hintere Nadelbett H übertragen. Daraufhin werden in Reihe 3 mit dem ersten Stricksystem S1 in Schlittenrichtung von rechts nach links linke und rechte Maschen für das Parallelteilgestrick 32 gebildet. Die Nadel Y trägt eine Verbindungsmasche zum Grundgestrick 31, d. h. zur Masche der Nadel Z. In Reihe 4 werden die Maschen l, n, p, r, t, v, x, z des Grundgestrickes 31 sowie die linken Maschen m, q, u auf das vordere Nadelbett V zurückgehängt. Die Schritte der Reihen 1 bis 4 können nun solange wiederholt werden, bis der Bereich N die gewünschte Länge aufweist.

In den Reihen 5 bis 13 ist die Herstellung eines Bereiches V mit einer Verbreiterung des Parallelteilgestrickes 32 gezeigt. In Reihe 5 wird in Schlittenrichtung von links nach rechts mit dem ersten Stricksystem S1 eine Maschenreihe für das Grundgestrick 31 auf dem vorderen Nadelbett V gebildet. Anschließend werden in gleicher Schlittenrichtung mit dem Stricksystem S2 alle Maschen des Grundgestrickes 31 sowie die Linksmaschen M, Q, U des Parallelteilgestrickes 32 vom vorderen Nadelbett V auf das hintere Nadelbett H umgehängt (Reihe 6). In Reihe 7 erfolgt dann das Bilden von rechten und linken Maschen für das Parallelteilgestrick 32 in Schlittenrichtung von rechts nach links mit dem Stricksystem S1. Anschließend werden in Reihe 8 die Rechtsmaschen K, O, S, W, Y ebenfalls auf das hintere Nadelbett H übertragen. In Reihe 9 wird dann nach einem Nadelbettenversatz des hinteren Nadelbettes H mit dem ersten Stricksystem S1 in Schlittenrichtung von links nach rechts ein Teil der Maschen des Parallelteilgestrickes k, m, o, q auf das vordere Nadelbett V umgehängt. Dabei wird die Masche der Nadel k auf die Nadel I, die Masche der Nadel m auf die Nadel K, die Masche der Nadel o auf die Masche M und die Masche der Nadel q auf die Nadel O übertragen, wodurch die Verbreiterung des Parallelteilgestrickes 32 entsteht. Anschließend wird das hintere Nadelbett H zurückversetzt und in Reihe 10 die linken Maschen K, O vom vorderen Nadelbett V auf das hintere Nadelbett H und die Rechtsmaschen s, w, y vom hinteren Nadelbett H auf das vordere Nadelbett V umgehängt. In Reihe 11 werden dann in Schlittenrichtung von links nach rechts mit dem ersten Stricksystem S1 linke und rechte Maschen für das Parallelteilgestrick 32 gebildet. Die Nadel q bildet zusätzlich einen Fanghenkel, welcher eine Markierung der Grenzlinie zwischen den versetzten Maschen und den nicht versetzten Maschen ergibt (Linie 33 in Fig. 5). In Reihe 12 werden in der gleichen Strickrichtung alle Maschen, die sich auf dem hinteren Nadelbett befinden, d. h. alle Maschen des Grundgestrickes 31 sowie die linken Maschen k, o, u des Parallelteilgestrickes 32 auf das vordere Nadelbett V umgehängt. In Reihe 13 wird dann wieder in Schlittenrichtung von rechts nach links mit dem ersten Stricksystem S1 eine Maschenreihe für das Grundgestrick 31 gebildet. Anschließend können die Schritte der Reihen 5 bis 13 solange wiederholt werden, bis die gewünschte Verbreiterung des Parallelteilgestrickes 32 erreicht ist.

Die Reihen 14 bis 22 beschreiben die Herstellung eines Bereiches M des Reverskragens 32 mit einer Verminderung der Gestrickbreite. In Reihe 14 wird in Strickrichtung von links nach rechts mit dem ersten Stricksystem S1 eine Maschenreihe für das Grundgestrick 31 auf dem vorderen Nadelbett V gebildet. Anschließend werden in gleicher Schlittenrichtung mit dem Stricksystem S2 sämtliche Maschen des Grundgestrickes 31 und die Linksmaschen I, M, Q, U des Parallelteilgestrickes 32 vom vorderen Nadelbett V auf das hintere Nadelbett H übertragen (Reihe 15). Daraufhin werden in Reihe 16 mit dem ersten Stricksystem S1 linke und rechte Maschen für das Parallelteilgestrick 32 gebildet. Die Nadel Y trägt dabei wieder die Verbindungsmasche zum Grundflächengestrick 31. In Reihe 17 werden dann ebenfalls in Schlittenrichtung von rechts nach links mit dem Stricksystem S2 rechte Maschen G, K am linken Rand des Parallelteilgestrickes 32 vom vorderen Nadelbett V auf das hintere Nadelbett H und linke Maschen q, u am rechten Rand des Teilgestrickes 32 vom hinteren Nadelbett H auf das vordere Nadelbett V umgehängt. Es befinden sich dann nur diejenigen Maschen g, i, k, m auf dem hinteren Nadelbett H, die am nachfolgenden Mindervorgang teilnehmen. Hierzu wird das hintere Nadelbett H versetzt und anschließend in Reihe 18 mit dem ersten Stricksystem S1 in schlittenrichtung von links nach rechts die Masche der Nadel g auf die Nadel K, die Masche der Nadel i auf die Nadel M und die Masche der Nadel k auf die Nadel 0 des vorderen Nadelbettes V umgehängt. Durch diesen Umhängevorgang wird die Minderung der Breite des Parallelteilgestrickes 32 bewirkt. Es folgt anschließend in Reihe 19 nach einem Rückversatz des hinteren Nadelbettes H ein Umhängen der linken Maschen M, Q, U des Parallelteilgestrickes 32 vom vorderen Nadelbett V auf das hintere Nadelbett H, bevor in Reihe 20 in Schlittenrichtung von links nach rechts mit dem ersten Stricksystem S1 linke und rechte Maschen für das Parallelteilgestrick 32 gebildet werden. Anschließend werden in Reihe 21 alle Maschen des hinteren Nadelbettes H, d. h. alle Maschen des Grundgestrickes 31 sowie der Linksmaschen m, q, u des Parallelteilgestrickes 32 auf das vordere Nadelbett V übertragen. Danach wird in Reihe 22 auf dem vorderen Nadelbett V eine Maschenreihe für das Grundgestrick 31 gebildet. Auch die Schritte der Reihen 14 bis 22 können solange wiederholt werden, bis der Bereich M des Parallelteilgestrickes 32 auf die gewünschte Breite vermindert ist.

Die in den Figuren dargestellten Beispiele von Grundgestricken mit Parallelteilgestricken sind lediglich beispielhaft. Mit dem erfindungsgemäßen Verfahren sind eine Vielzahl weiterer Kombinationen aus Grundgestricken und Parallelteilgestricken erzeugbar.

## Patentansprüche

1. Verfahren zur Herstellung eines Gestrickes auf einer Flachstrickmaschine mit zwei gegenüberliegenden Nadelbetten (V, H) und einer Maschenumhängeeinrichtung, wobei das Gestrick ein Grundgestrick (10, 21, 31) und mindestens ein das Grundgestrick (10, 21, 31) teilweise überdeckendes Parallelteilgestrick (11, 22, 32) aufweist, **dadurch gekennzeichnet daß** mindestens im Bereich des oder der Parallelteilgestricke (11, 22, 32) höchstens jede zweite Nadel eines Nadelbettes (V, H) mit einer Masche des Grundgestrickes (10, 21, 31) besetzt ist und die einer besetzten Nadel des einen Nadelbettes (V, H) gegenüberliegende Nadel des anderen Nadelbettes (H, V) leer ist, und daß die Maschen des mindestens einen Parallelteilgestrickes (11, 22, 32) in den nicht mit Grundgestrickmaschen besetzten Nadeln erzeugt werden und die Maschen des Grundgestrickes (10, 21, 31) im Bereich des mindestens einen Parallelteilgestrickes (11, 22, 32) vor der Erzeugung von Maschen für das Parallelteilgestrick (11, 22, 32) auf das andere Nadelbett (V, H) umgehängt werden.

2. Verfahren nach Anspruch 1, **dadurch gekennzeichnet, daß** das Parallelteilgestrick (11, 22, 32) mindestens an einer Stelle mit dem Grundgestrick (10, 21, 31) verbunden wird.

3. Verfahren nach Anspruch 2, **dadurch gekennzeichnet, daß** das Parallelteilgestrick (11, 22, 32) mittels Fanghenkeln (P, F) oder Maschen mit dem Grundgestrick (10) verbunden ist.

4. Verfahren nach einem der Ansprüche 1 bis 3, wobei das mindestens eine Parallelteilgestrick (11) einen Rippgestrickbereich (11.1) aufweist, **dadurch gekennzeichnet, daß** zur Herstellung des Rippgestrickbereiches (11.1) folgende Schritte durchgeführt werden:
a) Umhängen der Grundgestrickmaschen (H, J, L, N) und der linken Maschen (I, M) des Parallelteilgestrickes (11) auf das hintere Nadelbett (H),
b) anschließend Erzeugung linker und rechter Maschen für das Parallelteilgestrick (11),
c) Rückhängen der Grundgestrickmaschen (h, j, l, n) und der linken Maschen (i, m) des Parallelteilgestrikkes (11) auf das vordere Nadelbett (V),
d) Bildung einer Maschenreihe für das Grundgestrick (10),
e) Wiederholung der Schritte a) bis d), bis die gewünschte Zahl von Maschenreihen für das Parallelteilgestrick (11) erzeugt ist.

5. Verfahren nach einem der Ansprüche 1 bis 3, wobei das mindestens eine Parallelteilgestrick (22) ein streifenförmiges, abwechselnd auf der Vorder- und der Rückseite eines glatt links gestrickten Grundgestrickes (21) erscheinendes Glattrechtsgestrick ist, **gekennzeichnet durch** die Schritte:
a) Erzeugung einer Maschenreihe für das Grundgestrick (21) auf dem hinteren Nadelbett (H),
b) Erzeugung einer Maschenreihe für das Parallelteilgestrick (22) auf dem vorderen Nadelbett (V),
c) Wiederholung der Schritte a) und b) , bis das Parallelteilgestrick (22) die gewünschte Höhe auf der Vorderseite des Grundgestrickes (21) erreicht hat,
d) Umhängen der Maschen (F, H, J, L, N) des Parallelteilgestrickes (22) auf das hintere Nadelbett (H),
e) Erzeugung einer Maschenreihe für das Grundgestrick (21) auf dem hinteren Nadelbett (H),
f) Umhängen der Grundgestrickmaschen (g, i, k, m) im Bereich des Parallelteilgestrickes (22) auf das vordere Nadelbett (V),
g) Bildung einer Maschenreihe für das Parallelteilgestrick (22) auf dem hinteren Nadelbett (H),
h) Zurückhängen der Grundgestrickmaschen (G, I, K, M) auf das hintere Nadelbett (H),
i) Wiederholung der Schritte c) bis h), bis das Parallelteilgestrick (22) auf der Rückseite des Grundgestrikkes (21) die gewünschte Höhe erreicht hat,
j) Umhängen der Maschen (f, h, j, l, n) des Parallelteilgestrickes (22) auf das vordere Nadelbett (V),
k) Wiederholung der Schritte a) bis j), bis das Gestrick die gewünschte Länge erreicht hat.

6. Verfahren nach einem der Ansprüche 1 bis 3, wobei das Paallelteilgestrick (32) ein Rechts-Rechts-Gestrick mit Bereichen konstanter Gestrickbreite (N), Bereichen einer Gestrickverbreiterung (V) und Bereichen eine Gestrickbreitenverminderung (M) ist, das parallel zu einem glatt rechts gestrickten Grundgestrick (31) erzeugt wird, **gekennzeichnet durch** (folgende Schritte und Unter-Schritte:
I. zur Erzeugung von Bereichen konstanter Breite (N) für das Parallelteilgestrick (32):
a) Erzeugung einer Maschenreihe für das Grundgestrick (31) auf dem vorderen Nadelbett (V),
b) Umhängen der Grundgestrickmaschen (L, N, P, R, T, V, X, Z) im Bereich des Parallelteilgestrikkes (32) und der linken Maschen (M, Q, U) des Parallelteilgestrickes (32) auf das hintere Nadelbett (H),
c) Bildung von rechten und linken Maschen für das Parallelteilgestrick (32),
d) Rückhängen der Grundgestrickmaschen (l, n, p, r, t, v, x, z) und der linken Maschen (m, q, u) des Parallelteilgestrickes (32) auf das vordere Nadelbett (V),
e) Wiederholung der Unter-Schritte a) bis d) der Schrittes I, bis der Bereich (N) des Parallelteilgestrickes (32) die gewünschte Höhe erreicht hat;
II. zur Erzeugung von Bereichen (V) mit einer Gestrickverbreiterung des Parallelteilgestrickes (32) in Entfernung vom Rand des Parallelteilgestrickes (32) :
a) Erzeugung einer Maschenreihe für das Grundgestrick (31) auf dem vorderen Nadelbett (V),
b) Umhängen der Grundgestrickmaschen und der linken Maschen (M, Q, U) des Parallelteilgestrikkes (32) auf das hintere Nadelbett (H),
c) Bildung von rechten und linken Maschen für das Parallelteilgestrick (32),
d) Umhängen der Rechtsmaschen (K, O, S, W, Y) des Parallelteilgestrickes (32) auf das hintere Nadelbett (H),
e) Versatz des hinteren Nadelbettes (H) nach links,
f) Umhängen eines Teils der Maschen (k, m, o, q) des Parallelteilgestrickes (32) vom hinteren Nadelbett (H) auf das vordere Nadelbett (V),
g) Rückversatz des hinteren Nadelbettes (H),
h) Umhängen der linken Maschen (K, O) des Parallelteilgestrickes (32) auf das hintere Nadelbett (H) und der rechten Maschen (s, w, y) auf das vordere Nadelbett (V),
i) Stricken von rechten und linken Maschen für das Parallelteilgestrick (32),
j) Umhängen der Grundgestrickmaschen und der linken Maschen (k, o, u) des Parallelteilgestrikkes (32) auf das vordere Nadelbett (V),
k) Wiederholung der Unter-Schritte a) bis j) des Schrittes II, bis die gewünschte Gestrickverbreiterung erreicht ist.
III. zur Erzeugung von Bereichen (M) mit einer Gestrickbreitenminderung des Parallelteilgestrickes (32) in Entfernung vom Rand des Parallelteilgestrickes (32):
a) Bildung einer Maschenreihe für das Grundgestrick auf dem vorderen Nadelbett (V),
b) Umhängen der Grundgestrickmaschen und der linken Maschen (I, M, Q, U) des Parallelteilgestrikkes (32) auf das hintere Nadelbett (H),
c) Bildung von rechten und linken Maschen für das Parallelteilgestrick (32),
d) Umhängen der rechten Maschen (G, K) am linken äußeren Rand des Parallelteilgestrickes (32) vom vorderen Nadelbett (V) auf das hintere Nadelbett (H) und der linken Maschen (q, o) vom hinteren Nadelbett (H) auf das vordere Nadelbett (V), so daß nur noch die am Mindervorgang beteiligten Maschen des Parallelteilgestrikkes (32) auf dem hinteren Nadelbett (H) hängen,
e) Versatz des hinteren Nadelbettes (H) nach rechts,
f) Umhängen der Maschen (g, i, k) des Parallelteilgestrickes (32), die am Mindervorgang beteiligt sind, vom hinteren Nadelbett (H) auf das vordere Nadelbett (V),
g) Rückversatz des hinteren Nadelbettes (H),
h) Umhängen der linken Maschen (M, Q, U) des Parallelteilgestrickes (32) auf das hintere Nadelbett (H),
i) Bildung von linken und rechten Maschen für das Parallelteilgestrick (32),
j) Umhängen der Grundgestrickmaschen und der linken Maschen (m, q, u) des Parallelteilgestrikkes (32) auf das vordere Nadelbett (V),
k) Wiederholung der Unter-Schritte a) bis j) des Schrittes III, bis die gewünschte Breitenminderung des Parallelteilgestrickes erreicht ist.

## Claims

1. A process for making a knitted fabric on a flat bed knitting machine, having two opposing needle beds (V, H) and a loop transfer device, in which the knitted fabric has a base fabric (10, 21, 31) and at least one parallel part fabric (11, 22, 32) which partly covers the base fabric (10, 21, 31), **characterised in that** at least in the region of the parallel part fabric or fabrics (11, 22, 32) at most every second needle of a needle bed (V, H) is occupied by a loop of the base fabric (10, 21, 31) and that needle, opposite an occupied needle of the one needle bed (V, H), of the other needle bed (H, V) is empty, and **in that** the loops of the at least one parallel part fabric (11, 22, 32) are created in the needles not occupied by base fabric loops and the loops of the base fabric (10, 21, 31) in the region of the at least one parallel part fabric (11, 22, 32) are transferred to the other needle bed (V, H) before loops for the parallel part fabric (11, 22, 32) are created.

2. A process according to Claim 1, **characterised in that** the parallel part fabric (11, 22, 32) is connected at at least one point to the base fabric (10, 21, 31).

3. A process according to Claim 2, **characterised in that** the parallel part fabric (11, 22, 32) is connected to the base fabric (10) by means of tuck stitches (P, F) or loops.

4. A process according to one of Claims 1 to 3, in which the at least one parallel part fabric (11) has a ribbed region (11.1), **characterised in that** to make the ribbed region (11.1) the following steps are performed:
a) transferring the base fabric loops (H, J, L, N) and the reverse loops (I, M) of the parallel part fabric (11) to the rear needle bed (H),
b) then creating reverse and plain loops for the parallel part fabric (11),
c) moving the base fabric loops (h, j, I, n) and the reverse loops (i, m) of the parallel part fabric (11) back onto the front needle bed (V),
d) forming a row of loops for the base fabric (10),
e) repeating steps a) to d) until the desired number of rows of loops has been created for the parallel part fabric (11).

5. A process according to one of Claims 1 to 3, in which the at least one parallel part fabric (22) has a strip-shaped plain stocking stitch fabric which appears alternately on the front and the reverse sides of a plain reverse-knit base fabric (21), **characterised by** the steps of:
a) creating a row of loops for the base fabric (21) on the rear needle bed (H),
b) creating a row of loops for the parallel part fabric (22) on the front needle bed (V),
c) repeating steps a) and b) until the parallel part fabric (22) has attained the desired depth on the front side of the base fabric (21),
d) transferring the loops (F, H, J, L, N) of the parallel part fabric (22) to the rear needle bed (H),
e) creating a row of loops for the base fabric (21) on the rear needle bed (H),
f) transferring the base fabric loops (g, i, k, m) in the region of the parallel part fabric (22) to the front needle bed (V),
g) forming a row of loops for the parallel part fabric (22) on the rear needle bed (H),
h) moving the base fabric loops (G, I, K, M) back onto the rear needle bed (H),
i) repeating steps c) to h) until the parallel part fabric (22) on the reverse side of the base fabric (21) has attained the desired depth,
j) transferring the loops (f, h, j, I, n) of the parallel part fabric (22) to the front needle bed (V),
k) repeating steps a) to j) until the fabric has attained the desired length.

6. A process according to one of Claims 1 to 3, in which the parallel part fabric (32) is a one-by-one rib knitted fabric with regions of constant fabric width (N), regions of wider fabric (V) and regions of narrower fabric (M) and is created parallel to a plain stocking stitch base fabric (31), **characterised by** the following steps and sub-steps:
I. to create regions of constant width (N) for the parallel part fabric. (32):
a) creating a row of loops for the base fabric (31) on the front needle bed (V),
b) transferring the base fabric loops (L, N, P, R, T, V, X, Z) in the region of the parallel part fabric (32) and the reverse loops (M, Q, U) of the parallel part fabric (32) to the rear needle bed (H),
c) forming plain and reverse loops for the parallel part fabric (32),
d) moving the base fabric loops (I, n, p, r, t, v, x, z) and the reverse loops (m, q, u) of the parallel part fabric (32) back onto the front needle bed (V),
e) repeating sub-steps a) to d) of step I until the region (N) of the parallel part fabric (32) has attained the desired depth;
II. to create regions (V) of wider fabric of the parallel part fabric (32) away from the edge of the parallel part fabric (32):
a) creating a row of loops for the base fabric (31) on the front needle bed (V),
b) transferring the base fabric loops and the reverse loops (M, Q, U) of the parallel part fabric (32) to the rear needle bed (H),
c) forming plain and reverse loops for the parallel part fabric (32),
d) transferring the plain loops (K, O, S, W, Y) of the parallel part fabric (32) to the rear needle bed (H),
e) racking the rear needle bed (H) to the left,
f) transferring some of the loops (k, m, o, q) of the parallel part fabric (32) from the rear needle bed (H) to the front needle bed (V),
g) racking the rear needle bed (H) back,
h) transferring the reverse loops (K, O) of the parallel part fabric (32) to the rear needle bed (H) and the plain loops (s, w, y) to the front needle bed (V),
i) knitting plain and reverse loops for the parallel part fabric (32),
j) transferring the base fabric loops and the reverse loops (k, o, u) of the parallel part fabric (32) to the front needle bed (V),
k) repeating sub-steps a) to j) of step II until the desired fabric widening is attained;
III. to create regions (M) of narrower fabric of the parallel part fabric (32) away from the edge of the parallel part fabric (32):
a) forming a row of loops for the base fabric on the front needle bed (V),
b) transferring the base fabric loops and the reverse loops (I, M, Q, U) of the parallel part fabric (32) to the rear needle bed (H),
c) forming plain and reverse loops for the parallel part fabric (32),
d) transferring the plain loops (G, K) on the left-hand outer edge of the parallel part fabric (32) from the front needle bed (V) to the rear needle bed (H) and the reverse loops (q, o) from the rear needle bed (H) to the front needle bed (V), so that only the loops of the parallel part fabric (32) participating in the narrowing procedure are still hanging on the rear needle bed (H),
e) racking the rear needle bed (H) to the right,
f) transferring the loops (g, i, k) of the parallel part fabric (32) which participate in the narrowing procedure from the rear needle bed (H) to the front needle bed (V),
g) racking the rear needle bed (H) back,
h) transferring the reverse loops (M, Q, U) of the parallel part fabric (32) to the rear needle bed (H),
i) forming reverse and plain loops for the parallel part fabric (32),
j) transferring the base fabric loops and the reverse loops (m, q, u) of the parallel part fabric (32) to the front needle bed (V),
k) repeating the sub-steps a) to j) of step III until the desired narrowing of the width of the parallel part fabric is attained.

## Revendications

1. Procédé pour fabriquer un tricot sur une machine à tricoter rectiligne comportant deux fontures d'aiguilles (V, H) qui se font face et comportant une installation de report de maille, dans lequel le tricot présente un tricot de base (10, 21, 31) et au moins un tricot partiel parallèle (11, 22, 32) qui recouvre partiellement le tricot de base (10, 21, 31), **caractérisé en ce qu'**au moins dans la zone du ou des tricots partiels parallèles (11, 22, 32) tout au plus une aiguille sur deux d'une fonture (V, H) est occupée par une maille du tricot de base (10, 21, 31) et que l'aiguille de l'autre fonture (H, V) laquelle est en face d'une aiguille occupée de cette fonture (V, H) est vide et que les mailles du tricot partiel parallèle (11, 22, 32) au moins au nombre d'un sont produites dans les aiguilles qui ne sont pas occupées par des mailles du tricot de base et les mailles du tricot de base (10, 21, 31) dans la zone du tricot partiel parallèle (11, 22, 32) au moins au nombre d'un sont reportées sur l'autre fonture (V, H) avant la production de mailles pour le tricot partiel parallèle (11, 22, 32).

2. Procédé selon la revendication 1, **caractérisé en ce que** le tricot partiel parallèle (11, 22, 32) est lié au tricot de base (10, 21, 31) à au moins un endroit.

3. Procédé selon la revendication 2, **caractérisé en ce que** le tricot partiel parallèle (11, 22, 32) est lié au tricot de base (10) à l'aide de mailles ou de mailles flottées (P, F).

4. Procédé selon l'une des revendications 1 à 3, pour lequel le tricot partiel parallèle (11) au moins au nombre d'un présente une zone de tricot à côtes (11.1), **caractérisé en ce que** l'on exécute les étapes suivantes pour fabriquer la zone de tricot à côtes (11.1):
a) report des mailles de tricot de base (H, J, L, N) et des mailles retournées (I, M) du tricot partiel parallèle (11) sur la fonture arrière (H),
b) puis production des mailles envers et endroit pour le tricot partiel parallèle (11),
c) retour des mailles de tricot de base (h, j, I, n) et des mailles envers (i, m) du tricot partiel parallèle (11) sur la fonture avant (V),
d) formation d'une rangée de mailles pour le tricot de base (10),
e) répétition des étapes a) à d) jusqu'à ce que le nombre souhaité de rangées de mailles soit produit pour le tricot partiel parallèle (11).

5. Procédé selon l'une des revendications 1 à 3, dans lequel le tricot partiel parallèle (22) est un tricot uni endroit en bande qui apparaît alternativement sur le côté avant et arrière d'un tricot de base (21) tricoté uni envers, **caractérisé par** les étapes suivantes :
a) production d'une rangée de mailles pour le tricot de base (21) sur la fonture arrière (H),
b) production d'une rangée de mailles pour le tricot partiel parallèle (22) sur la fonture avant (V),
c) répétition des étapes a) et b) jusqu'à ce que le tricot partiel parallèle (22) ait atteint la hauteur souhaitée sur le côté avant du tricot de base (21),
d) report des mailles (F, H, J, L, N) du tricot partiel parallèle (22) sur la fonture arrière (H),
e) production d'une rangée de mailles pour le tricot de base (21) sur la fonture arrière (H),
f) report des mailles de tricot de base (g, i, k, m) dans la zone du tricot partiel parallèle (22) sur la fonture avant (V),
g) formation d'une rangée de mailles pour le tricot partiel parallèle (22) sur la fonture arrière (H),
h) retour des mailles de tricot de base (G, I, K, M) sur la fonture arrière (H),
i) répétition des étapes c) à h) jusqu'à ce que le tricot partiel parallèle (22) ait atteint la hauteur souhaitée sur le côté arrière du tricot de base (21),
j) report des mailles (f, h, j, l, n) du tricot partiel parallèle (22) sur la fonture avant (V),
k) répétition des étapes a) à j) jusqu'à ce que le tricot ait atteint la longueur souhaitée.

6. Procédé selon l'une des revendications 1 à 3, pour lequel le tricot partiel parallèle (32) est un tricot à côte comportant des zones à largeur de tricot (N) constante, des zones d'élargissement de tricot (V) et des zones de diminution de largeur de tricot (M) lequel est produit parallèlement à un tricot de base (31) tricoté en uni endroit, **caractérisé par** les étapes et les sous-étapes suivantes :
I. pour produire des zones à largeur (N) constante pour le tricot partiel parallèle (32):
a) production d'une rangée de mailles pour le tricot de base (31) sur la fonture avant (V),
b) report des mailles de tricot de base (L, N, P, R, T, V, X, Z) dans la zone du tricot partiel parallèle (32) et des mailles envers (M, Q, U) du tricot partiel parallèle (32) sur la fonture arrière (H),
c) formation de mailles endroit et envers pour le tricot partiel parallèle (32),
d) retour des mailles de tricot de base (I, n, p, r, t, v, x, z) et des mailles envers (m, q, u) du tricot partiel parallèle (32) sur la fonture avant (V),
e) répétition des sous-étapes a) à d) de l'étape I jusqu'à ce que la zone (N) du tricot partiel parallèle (32) ait atteint la hauteur souhaitée ;
II. pour produire des zones (V) comportant un élargissement du tricot partiel parallèle (32) à distance du bord du tricot partiel parallèle (32) :
a) production d'une rangée de mailles pour le tricot de base (31) sur la fonture avant (V),
b) report des mailles de tricot de base et des mailles envers (M, Q, U) du tricot partiel parallèle (32) sur la fonture arrière (H),
c) formation de mailles endroit et envers pour le tricot partiel parallèle (32),
d) report des mailles endroit (K, O, S, W, Y) du tricot partiel parallèle (32) sur la fonture arrière (H),
e) décalage du lit d'aiguilles arrière (H) sur la gauche,
f) report d'une partie des mailles (k, m, o, q) du tricot partiel parallèle (32) depuis la fonture arrière (H) sur la fonture avant (V),
g) décalage en sens inverse du lit d'aiguilles arrière (H),
h) report des mailles envers (K, O) du tricot partiel parallèle (32) sur la fonture arrière (H) et des mailles endroit (s, w, y) sur la fonture avant (V),
i) tricotage de mailles endroit et envers pour le tricot partiel parallèle (32),
j) report des mailles de tricot de base et des mailles envers (k, o, u) du tricot partiel parallèle (32) sur la fonture avant (V),
k) répétition des sous-étapes a) à j) de l'étape II jusqu'à ce qu'on ait atteint l'élargissement souhaité du tricot ;
III. pour produire des zones (M) comportant une diminution de largeur du tricot partiel parallèle (32) à distance du bord du tricot partiel parallèle (32) :
a) formation d'une rangée de mailles pour le tricot de base sur la fonture avant (V),
b) report des mailles de tricot de base et des mailles envers (I, M, Q, U) du tricot partiel parallèle (32) sur la fonture arrière (H),
c) formation de mailles endroit et envers pour le tricot partiel parallèle (32),
d) report des mailles endroit (G, K) sur le bord extérieur gauche du tricot partiel parallèle (32) depuis la fonture avant (V) sur la fonture arrière (H) et des mailles envers (q, o) depuis la fonture arrière (H) sur la fonture avant (V), de sorte que seules les mailles du tricot partiel parallèle (32) qui participent aux opérations de diminution sont suspendues sur la fonture arrière (H),
e) décalage du lit d'aiguilles arrière (H) sur la droite,
f) report sur la fonture avant (V) des mailles (g, i, k) du tricot partiel parallèle (32) qui participent aux opérations de diminution depuis la fonture arrière (H),
g) décalage en sens inverse du lit d'aiguilles arrière (H),
h) report des mailles envers (M, Q, U) du tricot partiel parallèle (32) sur la fonture arrière (H),
i) formation de mailles envers et endroit pour le tricot partiel parallèle (32),
j) report sur la fonture avant (V) des mailles de tricot de base et des mailles envers (m, q, u) du tricot partiel parallèle (32),
k) répétition des sous-étapes a) à j) de l'étape III jusqu'à ce qu'on ait atteint la diminution souhaitée de largeur du tricot partiel parallèle.
